# EUROPÄISCHE PATENTSCHRIFT

(11) **EP 0 025 417 B1**
(45) Veröffentlichungstag und Bekanntmachung des Hinweises auf die Patenterteilung: **17.11.1982**
(21) Anmeldenummer: 80810284.2
(22) Anmeldetag: 09.09.1980
(51) Int. Cl.: C25C 3/14, C25C 7/06

(54) **Einschlagvorrichtung zum Brechen der erstarrten kruste eines Elektrolyseofens**
Crust-breaking device for an electrolytic furnace
Dispositif de piquage pour un four d'électrolyse

(30) Priorität: 10.09.1979 CH 8150/79
(43) Veröffentlichungstag der Anmeldung: 18.03.1981
(73) Patentinhaber: Schweizerische Aluminium AG, 8212 Neuhausen am Rheinfall (CH)
(72) Erfinder: Haggenmacher, Thomas, CH-3945 Gampel (CH); Gut, Edwin, CH-3945 Steg (CH); Friedli, Hans, CH-3945 Steg (CH); Maugweiler, Gottfried, CH-3945 Steg (CH)

## Beschreibung

Die vorliegende Erfindung bezieht sich auf eine Einschlagvorrichtung zum Brechen der erstarrten Kruste eines Elektrolyseofens mittels eines Meißels, insbesondere zur Herstellung von Aluminium.

Für die Gewinnung von Aluminium durch Elektrolyse von Aluminiumoxid wird dieses in einer Fluoridschmelze gelöst, die zum größten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben Anoden ein, die bei konventionellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet in einem Temperaturbereich von etwa 940 - 970° C statt.

Im Laufe der Elektrolyse verarmt der Elektrolyt an Aluminiumoxid. Bei einer unteren Konzentration von 1 - 2 Gew.-% Aluminiumoxid im Elektrolyten kommt es zum Anodeneffekt, der sich in einer Spannungserhöhung von beispielsweise 4 bis 4,5 V auf 30 V und darüber auswirkt. Spätestens dann muß die Kruste eingeschlagen und die Aluminiumoxidkonzentration durch Zugabe von neuem Aluminiumoxid (Tonerde) angehoben werden.

Die Zelle wird im molaren Betrieb üblicherweise periodisch bedient, auch wenn kein Anodeneffekt auftritt. Außerdem muß bei jedem Anodeneffekt die Badkruste eingeschlagen und die Tonerdekonzentration durch Zugabe von neuem Aluminiumoxid angehoben werden, was einer Zellenbedienung entspricht.

Zur Zellenbedienung ist über lange Jahre die Kruste aus erstarrter Schmelze zwischen den Anoden und dem Seitenbord der Elektrolysezelle eingeschlagen und anschließend neues Aluminiumoxid zugegeben worden. Diese heute noch weitgehend angewandte Praxis stößt auf zunehmende Kritik wegen Verschmutzung der Luft in der Elektrolysehalle und der äußeren Atmosphäre. Die Forderung nach Kapselung der Elektrolyseöfen und die Behandlung der Abgase ist in den letzten Jahren zunehmend zur zwingenden Notwendigkeit geworden. Eine maximale Zurückhaltung der Elektrolysegase durch Kapselung kann jedoch nicht gewährleistet werden, wenn eine klassische Längsseitenbedienung zwischen den Anoden und dem Seitenbord der Öfen erfolgt.

In neuerer Zeit sind deshalb die Aluminiumhersteller immer mehr zur Bedienung in der Ofenlängsachse übergegangen. Nach dem Einschlagen der Kruste erfolgt die Tonerdezugabe entweder lokal und kontinuierlich nach dem »Point-Feeder«-Prinzip oder nichtkontinuierlich über die ganze Ofenlängsachse verteilt. In beiden Fällen ist auf der Elektrolysezelle ein Vorratsbunker für die Tonerde angeordnet. Entsprechendes gilt für die von der Anmelderin in jüngerer Zeit vorgeschlagene Querbedienung der Elektrolyseöfen (DE-Patent Nr. 27 31 908).

Für das Einschlagen des erstarrten Flusses werden in bekannten Vorrichtungen im Querschnitt rechteckige oder runde Meißel eingesetzt.

Der untere, beim Einschlagen mit der Kruste unmittelbar in Eingriff stehende Bereich des Meißels ist bei diesen bekannten Vorrichtungen folgendermaßen ausgebildet:
- Ebene, zu den Seitenflächen der Meißel vertikal angeordnete Stirnfläche (CH-PS 520 778). Diese Ausführungsform des Meissels kann als Normalfall bezeichnet werden.
- Runder Meißel mit einer kegelförmigen Spitze (DE-PS 2 135 485).
- Kegelstumpfförmige Einengung eines runden Meißels (US-PS 3 371 026).

Ebene untere Stirnflächen von Meißeln weisen jedoch den Nachteil auf, daß die verhältnismäßig harte und dicke Elektrolytkruste gleichzeitig über die ganze Querschnittsfläche eingedrückt werden muß. Beim Einsatz von sich im untersten Bereich verjüngenden Meißeln wird wohl die anzuwendende Vertikalkraft kleiner, es sind jedoch infolge der Keilwirkung der Schrägseiten noch beachtliche, seitwärts gerichtete Kräfte zu überwinden. Dies erhöht nicht nur den Energieaufwand, sondern auch die Investitionskosten in beträchtlichem Maße.

Die Erfinder haben sich deshalb die Aufgabe gestellt, eine Einschlagvorrichtung zum Brechen der erstarrten Kruste eines Elektrolyseofens mittels eines Meißels zu schaffen, bei welcher der für das Einschlagen erforderliche Kraftaufwand erheblich vermindert wird.

Die Aufgabe wird erfindungsgemäß dadurch gelöst, daß mindestens Teile des Randbereiches der Meißelunterseite deren übrige Bereiche überragen und als Stanzkanten ausgebildet sind, und daß die Meißelunterseite keine nach außen geneigte, beim Durchstoßen der Kruste nach außen gerichtete Seitenkräfte bewirkende Flächen aufweist.

Beim Einsatz eines Meißels mit erfindungsgemäß ausgesparter Unterseite wirkt dieser beim Einschlagen der Elektrolytkruste wie ein Stanz- bzw. Abscherwerkzeug. Der geringere Kraftaufwand zum Durchlöchern der Kruste vermindert einerseits den Energieaufwand und erlaubt andererseits, mit weniger massiv gebauten Schlagvorrichtungen auszukommen, was auch die Investitionen niedriger zu halten ermöglicht.

Die Meißel werden aus üblichem Material, vorzugsweise aus St 45-50, einem harten und schweißbaren Stahl, hergestellt. Für die aus den aus Umweltschutzgründen zunehmend häufiger angewandte Mittel-, Quer- oder Punktbedienung sind Meißel mit im Querschnitt länglichen Rechtecke, z. B. 150 x40 mm, besonders günstig, weil beim Umrüsten von bestehenden Öfen der Anodenabstand in der Ofenlängsachse (Mittelbedienung) bzw. Ofenquerachse (Querbedienung) nicht oder nur unwesentlich verändert werden muß.

Aus fertigungstechnischen Gründen sind bei im Querschnitt runden Meißeln kegel-, kegelstumpf- oder kalottenförmige Aussparungen, beim im Querschnitt rechteckigen Meißeln keilförmige Aussparungen bevorzugt.

Die Einschlagvorrichtung, welche im Prinzip aus Druckzylinder, Kolbenstange und Meißel besteht, ist direkt oder indirekt am Zellenaufbau befestigt oder Bestandteil eines Bedienungsfahrzeuges bzw. Ofenmanipulators.

Beispiele von Ausführungsformen der Erfindung werden anhand der Zeichnung schematisch dargestellt. Es zeigen:
Fig. 1 und 2 einen Glockenmeißel mit kegelförmiger Aussparung, Ansicht bzw. von unten,
Fig. 3 und 4 einen Glockenmeißel mit kegelstumpfförmiger Aussparung, Ansicht bzw. von unten,
Fig. 5 und 6 einen fischschwanzförmig ausgebildeten Meißel, Ansicht bzw. von unten
Fig. 7 und 8 Varianten der Ausbildung des Randbereichs bei A von Fig. 1, und 5.

In den Fig. 1 und 2 wird ein zylinderförmiger Meißel 10 dargestellt, der statt einer ebenen unteren Stirnseite eine kegelförmige Aussparung 12 aufweist. Die Mantelfläche dieser kegelförmigen Aussparung 12 und die Mantelfläche des Zylinders 10 bilden eine von unten sichtbare kreisförmige Schnittfläche, welche die Stanzfläche darstellt. Die Mantellinien der kegelförmigen Aussparung 12 bilden mit der Horizontalen einen Winkel α, welcher vorzugsweise im Bereich von 15-45° liegt. Bei kleineren Winkeln nimmt die Wirkung des als Stanzwerkzeug eingesetzten Meißels zunehmend ab, größere Winkel als 45° sind aus wirtschaftlichen und mechanischen Gründen zunehmend uninteressanter.

Beim Niederdrücken des Meißels 10 wird aus der erstarrten Kruste des Elektrolyten ein kreisförmiges Loch ausgestanzt. Beim Durchgreifen der Kruste bilden sich keine nach außen gerichtete Kraftkomponenten aus. Die von der Mantelfläche des Kegels 12 ausgeübten Seitenkräfte sind nach innen gerichtet und wirken deshalb auf denjenigen Teil der Kruste, der durchgestoßen werden muß.

Falls die Aussparung eines zylinderförmig ausgestalteten Meißels 10, wie in den Fig. 3 und 4 dargestellt, kegelstumpfförmig ausgebildet ist, wirkt die Mantelfläche 14 des Kegelstumpfs in gleicher Weise wie die Mantelfläche 12 des Kegels von Fig. 1. Die Horizontalfläche 16 übt ihre ausschließlich nach unten gerichtete Kraft erst aus, wenn der Meißel schon ein Stück weit in die Kruste hineingedrückt worden ist.

In den Fig.5 und 6 ist ein im Querschnitt rechtwinkliger Meißel 18 dargestellt, welcher statt einer horizontalen ebenen Stirnfläche eine keilförmige Aussparung 20 aufweist. Für die Wahl des Neigungswinkels oc dieser Fischschwanzform gelten dieselben Kriterien wie in den vorhergehenden Figuren. Der in der Schnittebene von Fig. 5 ausgesparte dreieckige Teil kann nach einer nicht dargestellten Variante auch trapezförmig sein, ähnlich wie in Fig. 3.

In Fig. ist eine Ausführungsvariante der Stanzkante in vergrößerter Maßstab dargestellt. Die Aussparung, gleichgültig ob sie kegel- oder keilförmig ist, verläuft vorerst in einem steileren Winkel 22 und geht dann in einen flacheren Winkel 24 über. Dies hat den Vorteil, daß der Meißel mit weniger Kraft in die Kruste hineingestanzt werden kann. Für diese Variante ist jedoch nur sehr hartes und verschleißfestes Meißelma- ferial geeignet.

In Fig. 8 wird eine weitere Ausführungsvariante der Stanzkante des Meißels gezeigt. Die Aussparung beginnt nicht am Umfang des Meißels, sondern ist etwas eingerückt, wodurch im Randbereich eine Horizontalfläche 26 gebildet wird. Auf der Innenseite dieser Horizontaltläche folgt die Aussparung 28, vorzugsweise mit den oben für (_{X} angegebenen Werten. Bei dieser Ausführungsform des Meißels muß beim Eindrücken der Kruste in der Anfangsphase mehr Kraft aufgewendet werden; dafür ist jedoch der Verschleiß an Meißelmaterial geringer.

Es versteht sich von selbst, daß die Vorteile der Erfindung auch mit anderen Formen der Aussparung an der Unterseite des Meißels erreicht werden können, falls keine nach außen gerichteten Seitenkräfte erzeugt werden.

## Patentansprüche

1. Einschlagvorrichtung zum Brechen der erstarrten Kruste eines Elektrolyseofens mittels eines Meißels (10), insbesondere zur Herstellung von Aluminium, dadurch gekennzeichnet; daß mindestens Teile des Randbereichs der Meißelunterseite deren übrige Bereiche überragen und als Stanzkanten ausgebildet sind, und daß die Meißelunterseite keine nach außen geneigte, beim Durchstoßen der Kruste nach außen gerichtete Seitenkräfte bewirkenden Flächen aufweist.

2. Einschlagvorrichtung nach Anspruch 1, dadurch gekennzeichnet, daß der Meißel (10) zylinderförmig ausgebildet ist und auf der Unterseite eine sich bis in den Randbereich erstreckende kegelförmige, kegelstumpfförmige oder kalottenförmige Aussparung (12, 14, 16) aufweist.

3. Einschlagvorrichtung nach Anspruch 1, dadurch gekennzeichnet, daß der Meißel (10) im Querschnitt rechteckig ausgebildet ist und auf der Unterseite eine sich bis in den Randbereich erstreckende keilförmige Aussparung (20) aufweist.

4. Einschlagvorrichtung nach Anspruch 2 oder 3, dadurch gekennzeichnet, daß der Neigungswinkel (α) der Aussparung auf der Meißelunterseite zwischen 15 und 45° liegt.

5. Einschlagvorrichtung nach einem der Ansprüche 1-4, dadurch gekennzeichnet, daß im Bereich der Stanzkante des Meißels (10) vorerst eine Aussparung (22) mit großem Neigungswinkel und innerhalb davon eine Aussparung (24) mit kleinerem Neigungswinkel ausgebildet ist.

6. Einschlagvorrichtung nach einem der Ansprüche 1-5, dadurch gekennzeichnet, daß im Bereich der Stanzkante des Meißels (10) eine horizontale Randfläche (26) und eine innen anschließende Aussparung (28) ausgebildet ist.

## Claims

1. Breaking device for breaking the solidified crust of an electrolytic cell by means of a chisel (10), in particular for the production of aluminium, characterised in that at least parts of the marginal region of the bottom face of the chisel project beyond its other regions and are formed as cutting edges, and that the bottom face of the chisel has no surfaces which are inclined outwards and exert outwardly directed lateral forces on piercing of the crust.

2. Breaking device according to claim 1, characterised in that the chisel (10) is cylindrical in shape and has on the bottom face a conical, truncated conical or cup-shaped recess (12, 14, 16) which extends into the marginal region.

3. Breaking device according to claim 1, characterised in that the chisel (10) is rectangular in cross section and has on the bottom face a wedge-shaped recess (20) which extends into the marginal region.

4. Breaking device according to claim 2 or 3, characterised in that the angle of inclination (a) of the recess with respect to the bottom face of the chisel lies between 15 and 45⁰.

5. Breaking device according to one of the claims 1-4, characterised in that near the cutting edge of the chisel (10) there is formed first a recess (22) with a large angle of inclination and inside it a recess (24) with a smaller angle of inclination.

6. Breaking device according to one of the claims 1-5, characterised in that near the cutting edge of the chisel (10) there is formed a horizontal marginal surface (26) and a recess (28) continuing inwards from ist.

## Revendications

1. Dispositif de défonçage pour briser la croûte solidifiée d'un four à électrolyse au moyen d'un burin (10), en particulier pour la production d'aluminium, caractérisé en ce qu'au moins des parties de la région marginale de la face inférieure du burin débordent au-delà des autres régions et en ce que la face inférieure du burin ne présente pas de surfaces inclinées vers l'extérieur qui engendreraient des forces latérales dirigées vers l'extérieur qui engendreraient des forces latérales dirigées vers l'extérieur lors de la traversée de la croûte.

2. Dispositif de défonçage suivant la revendication 1, caractérisé en ce que le burin (10) est de forme cylindrique et présente sur la face inférieure en évidement conique, tronconique ou en forme de calotte (12,14,16) qui s'étend jusque dans la région marginale.

3. Dispositif de défonçage suivant la revendication 1, caractérisé en ce que le burin (10) est rectangulaire en section et présente sur sa face inférieure un évidement conique (20) qui s'étend jusque dans la région marginale.

4. Dispositif de défonçage suivant la revendication 2 ou 3, caractérise en ce que l'angle d'inclinaison (a) de l'évidement prévu sur la face inférieure du burin se trouve entre 15 et 45°.

5. Dispositif de défonçage suivant l'une des revendications 1 à 4, caractérisé en ce que, dans la région de l'arête de poinçonnage du burin (10), est formé, tout d'abord, un évidement (22) muni d'un grand angle d'inclinaison et, à l'intérieur de cet évidement, un évidement (24) muni d'un plus petit angle d'inclinaison.

6. Dispositif de défonçage suivant l'une des revendications 1 à 5, caractérisé en ce que, dans la région de l'arête de poinçonnage du burin (10), est formée une surface marginale horizontale (26) et un évidement (28) qui lui fait suite vers l'intérieur.
